# EUROPÄISCHE PATENTSCHRIFT

(11) **EP 0 750 065 B1**
(45) Veröffentlichungstag und Bekanntmachung des Hinweises auf die Patenterteilung: **22.09.1999**
(21) Anmeldenummer: 96106878.0
(22) Anmeldetag: 02.05.1996
(51) Int. Cl.: D06F 37/20, D06F 39/08

(54) **Vorrichtung und Verfahren zur Bestimmung der Unwucht bei einer Trommelwaschmaschine**
Device and method for determining the unbalance in a drum washing machine
Dispositif et procédé pour la détermination du balourd dans une machine à laver à tambour

(30) Priorität: 23.06.1995 DE 19522393
(43) Veröffentlichungstag der Anmeldung: 27.12.1996
(73) Patentinhaber: Miele & Cie. GmbH & Co., D-33332 Gütersloh (DE)
(72) Erfinder: Herden, Rudolf, 33442 Herzebrock-Clarholz (DE)

(56) Entgegenhaltungen:
- EP-A- 0 091 336
- DE-A- 3 002 786
- GB-A- 2 073 257
- US-A- 4 835 991

## Beschreibung

Die Erfindung betrifft eine Vorrichtung zur Bestimmung der Unwucht einer beladenen Trommel in einer Waschmaschine mit einem schwingend aufgehängten Laugenbehälter, in welchem die Trommel drehbar gelagert und mit Hilfe eines Motors angetrieben wird. Daneben betrifft die Erfindung ein Verfahren zur Bestimmung der Unwucht in einer solchen Waschmaschine. Außerdem betrifft die Erfindung ein Verfahren zur Steuerung des Schleuderprozesses bei einer solchen Waschmaschine.

Bei Trommelwaschmaschinen entstehen durch ungünstige Wäscheverteilung Unwuchten. Diese verursachen insbesondere während des Schleuderprozesses starke Bewegungen des schwingend aufgehängten Laugenbehälters. Im Extremfall kann dies zum Anschlagen des Laugenbehälters am Gehäuse, zu starken Lagerbeanspruchungen und so zu Beschädigungen der Maschine führen. Zur Verhinderung von unwuchtbedingten Schäden an der Waschmaschine ist es bekannt, die Größe der Unwucht zu sensieren und das Schleudem bei Überschreitung einer vorgegebenen Unwuchtschwelle abzubrechen, um eine Neuverteilung der Wäsche vorzunehmen.

Zur Sensierung der Unwuchtgröße wurde bereits vorgeschlagen (EP 0 091 336 A1), das Fehlersignal der Regelabweichung zur Unwuchtbestimmung auszuwerten. Mit diesem Verfahren ist nur eine Sensierung von Unwuchten im Drehzahlbereich unterhalb der Resonanzdrehzahl möglich. Bei hohen Drehzahlen (> 300 Upm) kann die Unwuchtgröße nicht mehr bestimmt werden, da hier die Regelabweichungen kaum meßbar sind. Aus diesem Grund muß eine endgültige Entscheidung über den weiteren Verlauf des Schleuderprogramms bereits im unterkritischen Drehzahlbereich getroffen werden. Aus Sicherheitsgründen führt dies häufig zu einem nicht notwendigen Abbruch des Schleuderprozesses. Im überkritischen Bereich oberhalb der Resonanzdrehzahl wird nämlich im Regelfall die unwuchtbildende Wäsche entwässert und damit die Unwucht vermindert.

Weiterhin ist es bei den vorgenannten Waschmaschinen bekannt, das Abbrechen von Schleuderanläufen durch zusätzliche Sicherheitsmaßnahmen (verstärkte Dämpfung, bessere Lager) einzuschränken. Dies führt jedoch zu einer Verteuerung der Herstellungskosten.

Aus der DE 30 02 786 A1 ist eine Waschmaschine mit einem Niveausensor bekannt, der aus einer im Abflußbereich des Laugenbehälters angeordneten Steigleitung und einer daran angeschlossenen Druckmeßeinrichtung besteht.

Der Erfindung stellt sich das Problem, eine Vorrichtung bzw. ein Verfahren zur Bestimmung der Unwucht der eingangs genannten Art zu offenbaren, welche auf einfache Art und Weise und in einem breiten Drehzahlspektrum angewendet werden können. Insbesondere stellt sich der Erfindung das Problem, ein Verfahren zur Steuerung des Schleuderprozesses einer Waschmaschine unter Verwendung einer Vorrichtung zur Bestimmung der Unwucht der eingangs genannten Art zu offenbaren, bei dem die Entwässerung von Unwuchten berücksichtigt wird.

Erfindungsgemäß werden diese Probleme durch eine Vorrichtung oder durch Verfahren mit den Merkmalen der jeweiligen unabhängigen Ansprüche gelöst. Mit der erfindungsgemäß ausgebildeten Vorrichtung zur Bestimmung der Unwucht und mit der Anwendung der erfindungsgemäßen Verfahren werden folgende Vorteile erreicht:
- Die gewünschte Schleuderenddrehzahl wird häufiger erreicht;
- die Lebensdauer der Waschmaschine wird durch die geringere Belastung verlängert;
- die Sicherheitsvorkehrungen an den Verschleißteilen der Waschmaschine können bei gleichbleibender Lebensdauer verringert werden.

Eine zweckmäßige Weiterbildung der Vorrichtung ergibt sich durch Anordnung einer Membran quer zur Durchflußrichtung in der Steigleitung. Hierdurch erfolgt eine einfache, leicht zu fertigende Anordnung zur Erzeugung eines unwuchtabhängigen Drucksignalanteils. Daneben ist es vorteilhaft, die Membran mit einem Gewicht zu versehen, um den dynamischen Signalanteil auf einfache Weise zu verstärken. Durch die Anordnung von Öffnungen in der Membran wird eine Verfälschung des quasistatischen Signals zur Niveaumessung vermieden.

In einer weiteren vorteilhaften Ausführungsform sind in der Steigleitung mehrere Vorrichtungen zur Erzeugung von von den Schwingungen des Laugenbehälters abhängigen Drucksignalen angeordnet, wobei deren Eigenfrequenzen an unterschiedliche Drehzahlbereiche der Trommeldrehzahl abgestimmt sind. Hierdurch wird gewährleistet, daß in diesen Drehzahlbereichen jeweils ein ausreichend verstärkter dynamischer Signalanteil erzeugt wird.

In einer vorteilhaften Ausbildung des erfindungsgemäßen Verfahrens zur Bestimmung der Unwucht wird der Drucksensor des Niveausensors der Waschmaschine verwendet. Hierdurch werden die Kosten für einen zusätzlichen Sensor eingespart.

Ein Ausführungsbeispiel der Erfindung ist in den Zeichnungen rein schematisch dargestellt und wird nachstehend näher erläutert. Es zeigen:
- Figur 1: eine schematische Darstellung einer Waschmaschine mit einer erfindungsgemäß ausgebildeten Vorrichtung zur Bestimmung der Unwucht;
- Figur 2: die Steigleitung bei einem anderen Ausführungsbeispiel der Erfindung als vergrößerte Einzelheit;
- Figur 3: den Ablauf eines Schleuderprogramms in Abhängigkeit von der sensierten Unwucht anhand eines Drehzahl-/Zeit-Diagramms

Die Trommel (1) ist in bekannter Weise im Laugenbehälter (2) drehbar gelagert. Sie wird durch einen Motor (3) angetrieben. Ein mit dem Motor (3) gekoppelter Tachogenerator (4) greift ein Motordrehzahlsignal zur Regelung ab.

Zur Wasserstandsmessung ist am Abflußbereich (5) des Laugenbehälters (2) eine Steigleitung (6) angordnet, an deren anderem Ende sich ein analoger Drucksensor (7) befindet. Der Wasserzulauf ist in der Zeichnung vereinfacht dargestellt, so daß nur der Zufluß über den Waschmitteleinspülkasten (8) symbolisiert ist. Die Signalausgänge (9) des Tachogenerators (4) und des analogen Drucksensors (7) sind mit der Programmsteuerung (10) der Waschmaschine verbunden.

Durch die Anordnung einer mit einem Gewicht (14) belasteten Membran (13) in der Steigleitung (6) vor dem Drucksensor (7) wird ein System geschaffen, welches neben den quasistatischen Druckänderungen, die durch Niveauunterschiede der Waschflüssigkeit im Laugenbehälter (2) hervorgerufen werden, auch auf Beschleunigungen des Systems Laugenbehälter (2) - Steigleitung (6) reagiert. Da diese Beschleunigungen in erster Linie durch unwuchtbedingte Auslenkungen der Trommel (1) hervorgerufen werden, repräsentiert der dynamische Signalanteil des Drucksensors (7) die Größe der Unwucht der in der Trommel (1) befindlichen Wäsche. Durch die Anbringung von Öffnungen (11) in der Membran (13) wird eine Verfälschung des quasistatischen Signalanteils verhindert.

Figur 2 zeigt in vergrößerter Darstellung eine Steigleitung (6), in der zwei gewichtsbelastete Membranen (13a,b) angeordnet sind. Diese besitzen durch die Wahl bestimmter Gewichte (14) und/oder Federkonstanten der Membran (13) Eigenfrequenzen, die auf unterschiedliche Drehzahlbereiche abgestimmt sind.

Als Drucksensor (7) muß ein hochauflösender Drucksensor (7), vorzugsweise ein analoger Drucksensor (7) verwendet werden, um die dynamischen Signalanteile erfassen zu können. Damit sowohl das Wassemiveau als auch die unwuchtbedingten Auslenkungen des Laugenbehälters (2) sensiert werden können, muß in der Programmsteuerung (10) eine Trennung des quasistatischen und des dynamischen Signalanteils vorgenommen werden. Aus diesem Grund wird als Steuereinrichtung vorzugsweise eine Mikroprozessorsteuerung (10) eingesetzt.

Figur 3 zeigt ein Drehzahl-Zeit-Diagramm zur Erläuterung eines Verfahrens zur Steuerung des Schleuderprozesses. Die Trommel (1) wird zunächst von der Waschdrehzahl n_{W} (ca. 50 Upm) auf eine erste, unterhalb der Resonanzdrehzahl n_{R} (300-500 Upm) liegende Meßdrehzahl n₁ (< 100 Upm) beschleunigt. Die Wäsche muß bei dieser Drehzahl (n₁) am Trommelmantel anliegen, so daß sich eventuelle Unwuchten bereits ausgebildet haben. Bei Erreichen dieser ersten Meßdrehzahl (n₁) zum Zeitpunt t₁ wird die Unwucht von der Mikroprozessorsteuerung (10) bestimmt. Dies kann vorteilhafterweise durch das vorbeschriebene Verfahren erfolgen. Liegt die ermittelte Unwucht unterhalb eines vorgegebenen Unwuchtgrenzwertes, wird die Trommel (1) weiter auf eine zweite Meßdrehzahl n₂ (800 Upm) oberhalb der Resonanzdrehzahl n_{R} beschleunigt (―). Da hier eine emeute Überprüfung der Unwucht erfolgt, kann der Unwuchtgrenzwert wesentlich höher als bei den bekannten einstufigen Unwuchtbestimmungsverfahren gesetzt werden.

Wird der Unwuchtgrenzwert bei der Messung zum ersten Zeitpunkt t₁ überschritten, bremst die Mikroprozessorsteuerung (10) die Trommel (1) soweit ab, daß die Anliegedrehzahl n_{A} unterschritten wird und eine Neuverteilung der Wäsche vorgenommen werden kann. Anschließend erfolgt ein emeuter Schleuderanlauf (•-•-•).

Bei Erreichen der zweiten Meßdrehzahl (n₂) zum Zeitpunt t₂ wird nochmals die Unwucht von der Mikroprozessorsteuerung (10) bestimmt. Anschließend wird die Trommel (1) auf eine Enddrehzahl n_{E} beschleunigt, die von der Größe der jetzt herrschenden Unwucht abhängig ist.

Zur Bestimmung der beiden Unwuchtwerte in verschiedenen Drehzahlbereichen eignet sich in besonderer Weise die in Figur 2 gezeigte Vorrichtung. Es ist jedoch auch möglich, das erfindungsgemäße Verfahren zur Bestimmung der Unwucht nur im überkritischen Drehzahlbereich anzuwenden und im unterkritischen Drehzahlbereich wie eingangs beschrieben die Regelabweichung des Motors (3) auszuwerten. Außerdem ist es möglich, nach der zweiten Meßdrehzahl n₂ weitere Unwuchtmessungen vorzunehmen. Auf diese Weise kann eine Abstufung des Drehzahlverlaufs erfolgen. Hierbei wird zunächst eine Drehzahl nᵢ angesteuert, dann der Unwuchtwert Uᵢ ermittelt und anschließend eine Drehzahl nᵢ(Uᵢ) angesteuert. Bei ausreichender Schnelligkeit des Rechners der Mikroprozessorsteuerung (10) kann diese Abstufung soweit aufgelöst werden, daß eine nahezu kontinuierliche Überwachung der Unwucht erfolgt und ein vom jeweiligen Unwuchtwert abhängiger Drehzahlverlauf gewählt wird. Dabei kann, abhängig vom Grad der Überschreitung eines festgesetzten Unwuchtgrenzwertes,
- der Schleuderprozeß abgebrochen;
- die Drehzahl reduziert,
- die Drehzahl beibehalten,
   oder
- die Drehzahl erhöht werden.

Durch das vorbeschriebene Verfahren kann zu jeder Zeit die Reduzierung von Unwuchten durch Entwässerung während des Schleuderhochlaufs berücksichtigt werden.

## Patentansprüche

1. Vorrichtung zur Bestimmung der Unwucht einer beladenen Trommel (1) in einer Waschmaschine mit einem schwingend aufgehängten Laugenbehälter (2), in welchem die Trommel (1) drehbar gelagert und mit Hilfe eines Motors (3) angetrieben wird,
dadurch gekennzeichnet,
daß bei einem an sich bekannten Niveausensor, bestehend aus einer im Abflußbereich des Laugenbehälters (2) angeordneten Steigleitung (6), an welche ein Drucksensor (7) angeschlossen ist, in der Steigleitung (6) mindestens eine Vorrichtung zur Erzeugung eines von den Schwingungen des Laugenbehälters (2) abhängigen Drucksignals angeordnet ist.

2. Vorrichtung nach Anspruch 1,
dadurch gekennzeichnet,
daß in der Steigleitung (6) mindestens eine Membran (13) quer zur Durchflußrichtung angeordnet ist.

3. Vorrichtung nach Anspruch 2,
dadurch gekennzeichnet,
daß die Membran(en) (13) mit einem Gewicht (14) versehen ist (sind).

4. Vorrichtung nach Anspruch 2 oder 3,
dadurch gekennzeichnet,
daß die Membran(en) (13) mit mindestens einer Öffnung (11) versehen ist (sind).

5. Vorrichtung nach einem der Ansprüche 1 bis 4,
dadurch gekennzeichnet,
daß in der Steigleitung (6) mehrere Vorrichtungen zur Erzeugung von von den Schwingungen des Laugenbehälters (2) abhängigen Drucksignalen angeordnet sind, wobei deren Eigenfrequenzen an unterschiedliche Drehzahlbereiche der Trommeldrehzahl abgestimmt sind.

6. Verfahren zur Bestimmung der Unwucht einer beladenen Trommel (1) einer Waschmaschine mit einem schwingend aufgehängten Laugenbehälter (2), in welchem die Trommel (1) drehbar gelagert und mit Hilfe eines Motors (3) angetrieben wird,
dadurch gekennzeichnet,
daß der dynamische Signalanteil eines mit dem Laugenbehälter (2) in Verbindung stehenden Drucksensors (7) ausgewertet wird, wobei die von den Schwingungen des Laugenbehälters (2) erzeugten Druckschwankungen als Maß für die Unwucht herangezogen werden.

## Claims

1. Device for the determination of imbalance of a loaded drum (1) in a washing machine with a vibratingly suspended caustic container (2) in which the drum (1) is rotatably mounted and is driven with the help of a motor (3), **characterised in that** in a level sensor, already known in itself, comprising a riser (6) arranged in the discharge region of the caustic container (2), to which a pressure sensor (7) is connected, there is arranged in the riser (6) at least one device for the generation of a pressure signal which is dependent upon the vibrations of the caustic container (2).

2. Device according to claim 1, **characterised in that** in the riser (6) at least one membrane (13) is arranged transversely to the direction of through-flow.

3. Device according to claim 2, **characterised in that** the membrane(s) (13) is/are provided with a weight (14).

4. Device according to claim 2 or 3, **characterised in that** the membrane(s) (13) is/are provided with at least one opening (11).

5. Device according to one of the claims 1 to 4, **characterised in that** in the riser (6) there are arranged several devices for the generation of pressure signals which are dependent upon the vibrations of the caustic container (2), the natural frequencies of said pressure signals being coordinated to different rotational speed ranges of the drum rotational speed.

6. Method for the determination of imbalance of a loaded drum (1) of a washing machine with a vibratingly suspended caustic container (2) in which the drum (1) is rotatably mounted and is driven with the help of a motor (3) characterised in that the dynamic portion of the signal of a pressure sensor (7), which is connected to the caustic container (2), is evaluated, the pressure fluctuations generated from the vibrations of the caustic container (2) being referred to as a measure of the imbalance.

## Revendications

1. Dispositif pour déterminer la répartition inégale d'une charge de linge dans un tambour (1) dans un lave-linge avec une cuve de lavage suspendue de façon oscillante (2), dans lequel le tambour (1) est logé de façon rotative et est entraîné par un moteur (3), caractérisé en ce que, dans un détecteur de niveau en soi connu, se composant d'une conduite ascendante (6) disposée dans la zone d'évacuation de la cuve de lavage (2), à laquelle est relié un capteur de pression (7), au moins un dispositif de production d'un signal de pression dépendant des oscillations de la cuve de lavage (2) est disposé dans la conduite ascendante (6).

2. Dispositif selon la revendication 1, caractérisé en ce qu'au moins une membrane (13) est disposée dans la conduite ascendante (6) transversalement à la direction de l'écoulement.

3. Dispositif selon la revendication 2, caractérisé en ce que la (les) membrane(s) (13) est (sont) dotée(s) d'un poids (14).

4. Dispositif selon la revendication 2 ou 3, caractérisé en ce que la (les) membrane(s) (13) est (sont) dotée(s) d'au moins une ouverture (1 1).

5. Dispositif selon l'une des revendications 1 à 4, caractérisé en ce que plusieurs dispositifs de production de signaux de pression dépendants des oscillations de la cuve de lavage (2) sont disposés dans la conduite ascendante (6), leurs fréquences propres étant adaptées aux divers régimes de vitesse de rotation du nombre de tours du tambour.

6. Dispositif pour déterminer la répartition inégale d'une charge de linge dans un tambour (1) d'un lave-linge avec une cuve de lavage suspendue de façon oscillante (2), dans lequel le tambour (1) est logé de façon rotative et est entraîné par un moteur (3), caractérisé en ce que, la portion de signal dynamique d'un capteur de pression (7) relié à la cuve de lavage (2) est évaluée, les variations de pression provoquées par les oscillations de la cuve de lavage (2) servant ce faisant de mesure de charge inégale.
